# EUROPÄISCHE PATENTSCHRIFT

(11) **EP 4 130 421 B1**
(45) Veröffentlichungstag und Bekanntmachung des Hinweises auf die Patenterteilung: **03.01.2024**
(21) Anmeldenummer: 22180592.2
(22) Anmeldetag: 23.06.2022
(51) Int. Cl.: E06B 7/14, E04B 1/70, E06B 7/26, E06B 1/70

(54) **FORMTEIL**
MOULDED PART
PIÈCE MOULÉE

(30) Priorität: 06.08.2021 AT 506442021
(43) Veröffentlichungstag der Anmeldung: 08.02.2023
(73) Patentinhaber: Müller, Günther, 9433 St. Andrä (AT)
(72) Erfinder: Müller, Günther, 9433 St. Andrä (AT)
(74) Vertreter: Beer & Partner Patentanwälte KG

(56) Entgegenhaltungen:
- DE-A1-102018 112 434

## Beschreibung

Die Erfindung betrifft einen Formteil zum Leiten von Wasser an Fenster- oder Türflügeln mit den Merkmalen des einleitenden Teils von Anspruch 1.

Häufig tritt das Problem auf, dass Wasser entlang eines Fenster- oder Türflügels nach unten rinnt und im Bereich einer Fenster- oder Türbank in die Dämmung im Außenbereich eines Bauwerkes eindringt. Durch das Eindringen von Wasser wird die Wärmedämmung beschädigt und verliert ihre Dämmeigenschaften.

In WO 2006/076190 A2 wird ein Formteil mit rechtwinkeligen Schenkeln zum Ableiten von eindringendem Wasser in den Bereich einer Laibungsfläche eines Fensterrahmens vorgeschlagen. Eindringendes Wasser soll über angeformte Führungsleisten in einen Sammelkanal geleitet und aus dem Sammelkanal weg und von der Laibungsfläche nach außen abgeleitet werden.

EP 3 141 687 A1 beschreibt einen Formteil zum hinterlaufsicheren Abdichten eines Türrahmens gegenüber einer Mauerwerksöffnung, umfassend einen steifen Grundkörper und zwei Dichtfolien, wobei eine erste Dichtfolie und eine zweite Dichtfolie mit dem Grundkörper des Formteils verbunden sind und den Grundkörper unter Bilden jeweils eines vom Grundkörper abstehenden Dichtlappens wenigstens einseitig überragen.

In CH 475 451 A wird eine Profilleiste für eine Wandlaibung einer Fensterbank gezeigt, die eine Wassernase zum Ableiten von eindringendem Wasser aufweist.

DE 10 2018 112 434 A1 offenbart einen Formteil zum Leiten von Wasser an Fenster- oder Türflügeln mit einem von einer Rinne in Gebrauchslage des Fenster- oder Türflügels nach oben führenden Kanal, wobei der Kanal auf seiner in Gebrauchslage dem Fenster- oder Türflügel zugekehrten Seite offen ist, und mit einer von der Rinne wegweisenden Grundplatte, die in Gebrauchslage an dem unteren Rand des Fenster- oder Türflügels anliegt.

Der Erfindung liegt die Aufgabe zugrunde, einen Formteil zur Verfügung zu stellen, der in dem Eckbereich eines Fenster- oder Türflügels angebracht werden kann, um zu erreichen, dass Wasser so abgeleitet wird, dass es nicht in eine Dämmung im Außenbereich eines Bauwerkes eindringen kann.

Gelöst wird diese Aufgabe erfindungsgemäß mit einem Formteil, der die Merkmale von Anspruch 1 aufweist.

Bevorzugte und vorteilhafte Ausgestaltungen des erfindungsgemäßen Formteils sind Gegenstand der Unteransprüche.

Der erfindungsgemäße Formteil wird im Bereich des unteren Randes eines Fenster- oder Türflügels, insbesondere im Bereich der der Schwenkachse gegenüberliegenden Ecke eines Fensters- oder Türflügels, angebracht. Dabei untergreift die Grundplatte des Formteils den unteren Rand des Fenster- oder Türflügels und der Kanal ist an einer Großfläche des Fenster- oder Türflügels anliegend angeordnet. Die Rinne des erfindungsgemäßen Formteils ist neben der Großfläche eines Fenster- oder Türflügels, insbesondere der Großfläche, an welcher der Formteil sitzt, angeordnet. Von der Rinne, die im Wesentlichen parallel zu dem Fenster- oder Türflügel verläuft, wird Wasser von dem Ende einer Fenster- oder Türbank weg so auf die Fenster- oder Türbank geleitet, dass ein Eindringen von Wasser in die Fuge neben dem Ende der Fenster- oder Türbank verhindert ist.

Bei dem Formteil der Erfindung ist vorgesehen, dass in dem Kanal schräg nach unten - in Richtung zur Rinne hin - weisende Leitflächen vorgesehen sind, die das Strömen von Wasser aus dem Kanal in Richtung auf die am unteren Ende des Kanals vorgesehene Rinne hin nicht, in der Gegenrichtung aber schon, behindern.

Dabei kann vorgesehen sein, dass die Leitflächen Zungen sind, die von zwei einander gegenüberliegenden, an die offene Seite des Kanals anschließenden Wänden des Kanals in das Innere des Kanals abstehen.

In einer Ausführungsform ist vorgesehen, dass längere und kürzere Leitflächen (Zungen) vorgesehen sind, wobei die längeren Leitflächen die kürzeren Leitflächen überlappen. So wird das Strömen von Wasser durch den Kanal von oben nach unten zu der Rinne hin nicht behindert. Hingegen ist Strömen von Wasser in entgegengesetzter Richtung verstärkt behindert.

Um den Übertritt von Wasser aus dem Kanal in die Rinne nicht zu behindern, ist das untere Ende des Kanals offen ausgebildet. Die Öffnung des Kanals ist bevorzugt im Bereich des kanalseitigen Endes der Rinne angeordnet.

Um bei dem erfindungsgemäßen Formteil das Fließens von Wasser durch die Rinne zu sichern und um zu verhindern, dass Wasser unkontrolliert aus der Rinne austritt, kann in einer Ausführungsform des erfindungsgemäßen Formteils vorgesehen sein, dass die Rinne wenigstens teilweise durch eine obere und eine seitliche Wand begrenzt ist.

Um das Eintreten von Wasser von unten her in den erfindungsgemäßen Formteil, insbesondere in dessen Kanal, zu verhindern, es ist beispielsweise an Schlagregen gedacht, ist am unteren, der Rinne benachbarten Ende des Kanals ein Einbau, der das Strömen eines Mediums (z.B. Wasser) von der Rinne nach oben in den Kanal behindert, vorgesehen.

In einer Ausführungsform kann vorgesehen sein, dass dieser Einbau eine bogenförmig gekrümmte Leitwand umfasst.

Der Krümmungsradius der bogenförmig gekrümmten Leitwand wird bevorzugt zum freien Ende der Leitwand hin kleiner, sodass sich eine etwa spiralförmige Form der Leitwand ergibt.

Dabei kann vorgesehen sein, dass das freie Ende der gekrümmten Leitwand im Wesentlichen nach unten, zur Rinne hin, weist.

Um das Eintreten von Wasser aus der Rinne in den Kanal wirksam zu behindern, kann an dem freien Ende der Leitwand eine schwenkbare Dichtlippe angeordnet sein. Die Dichtlippe kann durch einen elastisch verformbaren Bereich, der insbesondere im Bereich der Verbindung der Dichtlippe mit der Leitwand liegt, schwenkbar ausgebildet sein.

Bevorzugt ist vorgesehen, dass die Dichtlippe in ihrer Wirkstellung das der Rinne benachbarte Ende des Kanals, insbesondere unter der Wirkung eines in den Kanal strömenden Mediums (Wasser), verschließt.

Es kann in einer Ausführungsform in vorteilhafter Weise vorgesehen sein, dass die Dichtlippe in ihrer Bereitschaftsstellung einen Teilquerschnitt des Kanals, insbesondere im Bereich des unteren, der Rinne benachbarten Endes des Kanals, freilässt.

In einer anderen beispielhaften Ausführungsform des erfindungsgemäßen Formteils ist vorgesehen, dass insbesondere im Bereich des unteren Endes des Kanals eine schwenkbare Klappe vorgesehen ist. Die Klappe verschließt in ihrer Wirkstellung das der Rinne benachbarte Ende des Kanals vollständig oder wenigstens weitgehend. In einer einfachen Ausführungsform ist diese Klappe in einer der Seitenwände des Kanals schwenkbar gelagert.

Bevorzugt ist dabei, dass das Lager der Klappe ein wulstförmig verdicktes Ende umfasst, das in einer als hinterschnittene Nut ausgebildeten Lageraufnahme, die in der Seitenwand des Kanals vorgesehen ist, aufgenommen ist.

Dabei kann vorgesehen sein, dass die Klappe in ihrer Bereitschaftsstellung an dem unteren Rand der als Lageraufnahme dienenden Nut anliegt.

Weitere Einzelheiten, Merkmale und Vorteile des erfindungsgemäßen Formteils ergeben sich aus der nachstehenden Beschreibung bevorzugte Ausführungsbeispiele, in welcher auf die Zeichnungen Bezug genommen ist. Es zeigt
- Fig. 1: einen Formteil in Schrägansicht,
- Fig. 2: einen an der Ecke eines Fenster- oder Türflügels angebrachten Formteil,
- Fig. 3: einen an der Ecke eines Fenster- oder Türflügels angebrachten Formteil in anderer Ansicht,
- Fig. 4: schematisch das untere Ende des Kanals in einer ersten Ausführungsform,
- Fig. 5: das untere Ende des Kanals in einer zweiten Ausführungsform und
- Fig. 6: das untere Ende des Kanals in einer dritten Ausführungsform.

Ein erfindungsgemäßer Formteil 1 umfasst einen Kanal 2, der in einer an einem Fenster- oder Türflügel 7 angebrachten Gebrauchslage lotrecht verläuft. Am unteren Ende des Kanals 2 ist eine in Gebrauchslage vom Kanal 2 weg ein Gefälle aufweisende Rinne 3 vorgesehen. Wenn der Formteil 1 an dem Fenster- oder Türflügel 7 angebracht ist, verläuft die Rinne 3 im Wesentlichen parallel zu dem Fenster- oder Türflügel 7.

Neben der Rinne 3 ist eine Grundplatte 4 des Formteils 1 vorgesehen, die, wie die Fig. 2 und 3 zeigen, den unteren Rand des Fenster- oder Türflügels 7 untergreift.

Der Kanal 2 ist einseitig offen und umfasst zwei Seitenwände 5 und eine Rückwand 6.

Aus den Fig. 2 und 3 ist ersichtlich, dass die offene Seite des Kanals 2 dem Fenster- oder Türflügel 7 zugewandt ist. Die freien Ränder der Seitenwände 5 liegen an einer Großfläche des Fenster- oder Türflügels 7 an.

Neben der Rinne 3 ist eine seitliche Wand 8 vorgesehen. Von der seitlichen Wand 8 steht eine obere Wand 9 ab, die in Gebrauchslage (Fig. 2 und 3) die Rinne 3 übergreifend zum Fensterflügel 7 hin weist. Die Wände 8 und 9 dienen dazu, Wasser in der Rinne 3 zu leiten.

Im Inneren des Kanals 2 sind von Zungen, die von den Seitenwänden 5 des Kanals 2 nach innen abstehen, gebildete Leitflächen 10 und 11 vorgesehen. Die Leitflächen 10 und 11 sind, wie insbesondere Fig. 1 zeigt, zur Rinne 3 hin abfallend ausgebildet. Die Leitflächen 10 und 11 überlappen einander, da längere Leitflächen 10 (Zungen) und kürzere Leitflächen 11 (Zungen) vorgesehen sind.

Das untere Ende des Kanals 2 ist zur Rinne 3 hin offen, wobei eine Begrenzungswand 18 vorgesehen ist, die in Gebrauchslage (Fig. 2 und 3) des erfindungsgemäßen Formteils 1 an der Großfläche des Fenster- oder Türflügels 7 anliegt.

In einer bevorzugten Ausführungsform ist im Bereich des unteren, der Rinne 3 benachbarten Endes des Kanals 2 ein Einbau vorgesehen. Der Einbau behindert das Strömen von Medien, wie Wasser, insbesondere Wasser nach Schlagregen und Ähnlichem, von unten her in den Kanal 2.

Bei der in Fig. 4 gezeigten Ausführungsform ist der Einbau eine etwa spiralförmig gekrümmte Leitwand 12, deren Krümmungsradius zu dem freien Ende 13 der Leitwand 12 hin kleiner wird.

Das freie Ende 13 der Leitwand 12 ist auf die Rinne 3 hin weisend ausgerichtet.

Um besonders wirksam zu erreichen, dass das Eindringen eines Mediums aus der Rinne 3 in das untere Ende des Kanals 2 behindert wird, kann an dem freien Ende 13 der Leitwand 12 eine Dichtlippe 14 (Fig. 5) vorgesehen sein. In ihrer Bereitschaftsstellung ist die Dichtlippe 14 so ausgerichtet, dass ein Teilquerschnitt des Kanals 2 freigelassen ist. Erst wenn ein Medium von unten her aus der Rinne 3 in den Kanal 2 strömen will, schwenkt die Dichtlippe 14, insbesondere unter elastischem Verformen des Bereiches, in dem sie mit dem freien Ende 13 der Leitwand 12 verbunden ist, in ihre Wirkstellung und verschließt den freien Querschnitt des Kanals 2.

Dabei ist vorausgesetzt, dass die Leitwand 12 und die Dichtlippe 14 im Wesentlichen so breit sind wie der Kanal 2 tief ist, sodass der vorteilhafte Effekt der Leitwand 12 und der Dichtlippe 14 erreicht wird.

Bei der in Fig. 6 gezeigten Ausführungsform des Einbaues im Bereich des unteren, der Rinne 3 benachbarten Endes des Kanals 2 ist in einer der Seitenwände 5 schwenkbar eine Klappe 15 gelagert. Das Schwenklager der Klappe 15 umfasst ein wulstförmig verdicktes Ende 16 der Klappe 15. Das wulstförmig verdickte Ende 16 der Klappe 15 ist in einer hinterschnittenen, als Lageraufnahme dienenden Nut 17, die in einer Seitenwand 5 des Kanals 2 ausgebildet ist, aufgenommen. So kann die Klappe 15 aus einer, wenigstens einen Teilquerschnitt des Kanals 2 freigegebenen Bereitschaftsstellung in eine, den freien Querschnitt des Kanals 2 verschließende Wirkstellung verschwenkt werden, wenn ein Medium von unten her in den Kanal strömen will. Die Klappe 15 wird durch Anlegen der Klappe 15 an dem unteren Rand der Nut 17 in ihrer Bereitschaftsstellung gehalten.

Zusammenfassend kann ein Ausführungsbeispiel der Erfindung wie folgt beschrieben werden:
Ein Formteil 1 dient zum Leiten von Wasser, das an einem Fenster- oder Türflügel 7 nach unten strömt, und wird an einer Seite des Fenster- oder Türflügels 7 im Bereich einer Ecke des Fenster- oder Türflügels 7 angebracht, beispielsweise angeklebt. Der Formteil 1 weist einen Kanal 2 auf, der an seinem oberen Ende und auf seiner dem Fenster- oder Türflügel 7 zugewandten Seite offen ist. Unterhalb des unteren Endes des Kanals 2 ist eine von dem Fenster- oder Türflügel 7 wegführende Rinne 3 vorgesehen. In dem Kanal 2 sind als Leitflächen 10, 11 dienende, schräg nach unten weisende, Zungen vorgesehen. Im Bereich des unteren, zu der Rinne 3 hin offenen Endes des Kanals 2 ist ein Einbau vorgesehen, der das Einströmen eines Mediums, wie Wasser, von unten her in den Kanal 2 wenigstens behindert.

## Patentansprüche

1. Formteil (1) zum Leiten von Wasser an Fenster- oder Türflügeln (7), wobei von einer Rinne des Formteils Wasser von einem Ende einer Fenster- oder Türbank weg auf die Fenster- oder Türbank geleitet werden kann, **gekennzeichnet durch** einen von einer Rinne (3) nach oben führenden Kanal (2), wobei der Kanal (2) auf seiner in Gebrauchslage dem Fenster- oder Türflügel (7) zugekehrten Seite offen ist, wobei der Kanal (2) zur Rinne (3) hin offen ist, wobei in dem Kanal (2) schräge Zungen als Leitflächen (10, 11) vorgesehen sind, durch eine von der Rinne (3) wegweisende Grundplatte (4), die in Gebrauchslage an dem unteren Rand des Fenster- oder Türflügels (7) anliegt und durch einen Einbau (12, 15), der ein Einströmen aus der Rinne (3) in den Kanal (2) wenigstens behindert und der im Bereich des der Rinne (3) benachbarten Endes des Kanals (2) vorgesehen ist.

2. Formteil nach Anspruch 1, **dadurch gekennzeichnet, dass** als Leitflächen (10, 11) von einander gegenüberliegenden, an die offene Seite des Kanals (2) anschließenden Seitenwänden (5) des Kanals (2) abstehende Zungen vorgesehen sind.

3. Formteil nach Anspruch 1 oder 2, **dadurch gekennzeichnet, dass** längere Leitflächen (10) und kürzere Leitflächen (11) vorgesehen sind, wobei die längeren Leitflächen (10) die kürzeren Leitflächen (11) überlappen.

4. Formteil nach einem der Ansprüche 1 bis 3, **dadurch gekennzeichnet, dass** die Rinne (3) wenigstens teilweise durch eine obere Wand (9) und eine seitliche Wand (8) begrenzt ist.

5. Formteil nach einem der Ansprüche 1 bis 4, **dadurch gekennzeichnet, dass** der Einbau eine bogenförmig gekrümmte Leitwand (12) umfasst.

6. Formteil nach Anspruch 5, **dadurch gekennzeichnet, dass** die bogenförmig gekrümmte Leitwand (12) einen zu ihrem freien Ende (13) hin kleiner werdenden Krümmungsradius aufweist.

7. Formteil nach Anspruch 6, **dadurch gekennzeichnet, dass** das freie Ende (13) der gekrümmten Leitwand (12) im Wesentlichen zur Rinne (3) hin weist.

8. Formteil nach Anspruch 7, **dadurch gekennzeichnet, dass** an dem freien Ende (13) der Leitwand (12) eine schwenkbare Dichtlippe (14) angeordnet ist.

9. Formteil nach Anspruch 8, **dadurch gekennzeichnet, dass** die Dichtlippe (14) unter elastischem Verformen schwenkbar ist.

10. Formteil nach Anspruch 8 oder 9, **dadurch gekennzeichnet, dass** die Dichtlippe (14) in ihrer Wirkstellung das der Rinne (3) benachbarte Ende des Kanals (2) wenigstens weitgehend verschließt.

11. Formteil nach einem der Ansprüche 8 bis 10, **dadurch gekennzeichnet, dass** die Dichtlippe (14) in ihrer Bereitschaftsstellung einen Teilquerschnitt des Kanals (2) frei lässt.

12. Formteil nach einem der Ansprüche 1 bis 11, **dadurch gekennzeichnet, dass** eine verschwenkbare Klappe (15) vorgesehen ist, die in ihrer Wirkstellung das der Rinne (3) benachbarte Ende des Kanals (2) wenigstens weitgehend verschließt und in ihrer Bereitschaftsstellung einen Teilquerschnitt des Kanals (2) frei lässt.

## Claims

1. Shaped part (1) for guiding water on window or door wings (7), wherein water can be guided from a groove of the shaped part away from one end of a window or door sill onto the window or door sill, **characterized by** a channel (2) leading upwards from a groove (3), wherein the channel (2) is open on its side facing the window or door wing (7) in the position of use, the groove (3) being open on its side facing the window or door wing (7) in the position of use, wherein the channel (2) is open towards the groove (3), wherein inclined tongues as guide surfaces (10, 11) being provided in the channel (2) by a base plate (4) pointing away from the groove (3), which in the position of use rests against the lower edge of the window or door wing (7), and by an installation (12, 15) which at least impedes an inflow from the groove (3) into the channel (2) and which is provided in the region of the end of the channel (2) adjacent to the groove (3).

2. Shaped part according to claim 1, **characterized in that** protruding tongues are provided as guide surfaces (10, 11) from opposite side walls (5) of the channel (2) adjoining the open side of the channel (2).

3. Shaped part according to claim 1 or 2, **characterized in that** longer guide surfaces (10) and shorter guide surfaces (11) are provided, the longer guide surfaces (10) overlapping the shorter guide surfaces (11).

4. Shaped part according to one of claims 1 to 3, **characterized in that** the groove (3) is at least partially bounded by an upper wall (9) and a lateral wall (8).

5. Shaped part according to one of claims 1 to 4, **characterized in that** the installation comprises an arcuately curved guide wall (12).

6. Shaped part according to claim 5, **characterized in that** the arcuately curved guide wall (12) has a radius of curvature that becomes smaller towards its free end (13).

7. Shaped part according to claim 6, **characterized in that** the free end (13) of the curved guide wall (12) points substantially towards the groove (3).

8. Shaped part according to claim 7, **characterized in that** a pivotable sealing lip (14) is arranged at the free end (13) of the guide wall (12).

9. Shaped part according to claim 8, **characterized in that** the sealing lip (14) is pivotable under elastic deformation.

10. Shaped part according to claim 8 or 9, **characterized in that** the sealing lip (14), in its operative position, at least largely closes the end of the channel (2) adjacent to the groove (3).

11. Shaped part according to one of claims 8 to 10, **characterized in that** the sealing lip (14) in its standby position leaves a partial cross-section of the channel (2) free.

12. Shaped part according to one of claims 1 to 11, **characterized in that** a pivotable flap (15) is provided which, in its active position, at least largely closes the end of the channel (2) adjacent to the groove (3) and, in its standby position, leaves a partial cross-section of the channel (2) free.

## Revendications

1. Pièce moulée (1) pour guider l'eau sur des battants de fenêtre ou de porte (7), l'eau pouvant être guidée par une gouttière de la pièce moulée depuis une extrémité d'un appui de fenêtre ou de porte sur l'appui de fenêtre ou de porte, **caractérisée par** un canal (2) menant vers le haut depuis une gouttière (3), le canal (2) étant ouvert sur son côté tourné vers le battant de fenêtre ou de porte (7) en position d'utilisation, le canal (2) étant ouvert en direction de la gouttière (3), des languettes inclinées étant prévues dans le canal (2) en tant que surfaces de guidage (10, 11), par une plaque de base (4) orientée à l'opposé de la gouttière (3), qui s'applique en position d'utilisation contre le bord inférieur du battant de fenêtre ou de porte (7), et par un montage (12, 15) qui empêche au moins un écoulement de la gouttière (3) dans le canal (2) et qui est prévu dans la zone de l'extrémité du canal (2) voisine de la gouttière (3).

2. Pièce moulée selon la revendication 1, **caractérisée en ce que** des languettes faisant saillie des parois latérales (5) du canal (2) opposées les unes aux autres et se raccordant au côté ouvert du canal (2) sont prévues comme surfaces de guidage (10, 11).

3. Pièce moulée selon la revendication 1 ou 2, **caractérisée en ce qu'**il est prévu des surfaces de guidage plus longues (10) et des surfaces de guidage plus courtes (11), les surfaces de guidage plus longues (10) chevauchant les surfaces de guidage plus courtes (11).

4. Pièce moulée selon l'une des revendications 1 à 3, **caractérisée en ce que** la gouttière (3) est au moins partiellement délimitée par une paroi supérieure (9) et une paroi latérale (8).

5. Pièce moulée selon l'une des revendications 1 à 4, **caractérisée en ce que** le montage comprend une paroi de guidage (12) incurvée en forme d'arc.

6. Pièce moulée selon la revendication 5, **caractérisée en ce que** la paroi de guidage (12) incurvée en forme d'arc présente un rayon de courbure qui diminue en direction de son extrémité libre (13).

7. Pièce moulée selon la revendication 6, **caractérisée en ce que** l'extrémité libre (13) de la paroi de guidage incurvée (12) est essentiellement orientée vers la gouttière (3).

8. Pièce moulée selon la revendication 7, **caractérisée en ce qu'**une lèvre d'étanchéité (14) pivotante est disposée à l'extrémité libre (13) de la paroi de guidage (12).

9. Pièce moulée selon la revendication 8, **caractérisée en ce que** la lèvre d'étanchéité (14) peut pivoter en se déformant élastiquement.

10. Pièce moulée selon la revendication 8 ou 9, **caractérisée en ce que** la lèvre d'étanchéité (14), dans sa position active, obture au moins en grande partie l'extrémité du canal (2) voisine de la gouttière (3).

11. Pièce moulée selon l'une des revendications 8 à 10, **caractérisée en ce que** la lèvre d'étanchéité (14) laisse libre une section partielle du canal (2) dans sa position d'attente.

12. Pièce moulée selon l'une des revendications 1 à 11, **caractérisée en ce qu'**il est prévu un volet pivotant (15) qui, dans sa position active, obture au moins en grande partie l'extrémité du canal (2) voisine de la gouttière (3) et qui, dans sa position de disponibilité, laisse libre une section partielle du canal (2).
